# EUROPÄISCHE PATENTSCHRIFT

(11) **EP 0 541 901 B1**
(45) Veröffentlichungstag und Bekanntmachung des Hinweises auf die Patenterteilung: **22.03.1995**
(21) Anmeldenummer: 92111105.0
(22) Anmeldetag: 01.07.1992
(51) Int. Cl.: A47K 5/14

(54) **Raffvorhang mit einer Aufspulwelle mit Befestigungen für die Enden von Zugschnüren**
Roman shade with winding axis with means for fixing the end of the drawing cords
Rideau plissé avec axe d'enroulement avec moyens de fixation des extrémités des cordons de plissage

(30) Priorität: 13.11.1991 DE 4137266; 12.06.1992 DE 9207916 U
(43) Veröffentlichungstag der Anmeldung: 19.05.1993
(73) Patentinhaber: Prosch, Dieter, 22083 Hamburg (DE)
(72) Erfinder: Prosch, Dieter, 22083 Hamburg (DE)
(74) Vertreter: Richter, Werdermann & Gerbaulet

(56) Entgegenhaltungen:
- EP-A- 0 070 093
- EP-A- 0 377 844
- DE-A- 3 931 090
- FR-A- 2 114 143
- GB-A- 645 306

## Beschreibung

Die Erfindung betrifft einen Raffvorhang mit einer Aufspulwelle mit Befestigungen für die Enden von Zugschnüren.

Eine Aufspulvorrichtung für die Zugschnüre von Raffvorhängen beschreibt die DE-A-39 31 090. Bei dieser Vorrichtung sind die oberen Enden der Zugschnüre des Raffvorhanges auf einer fest montierten, drehbaren Welle abnehmbar befestigt, auf der sie auf- bzw. abgewickelt werden können, wodurch der Vorhang aufgezogen bzw. herabgelassen wird. Die Gefahr eines Verwickelns und Verschlingens der einzelnen Zugschnüre untereinander beim Abnehmen und/oder Wiederaufbringen des Vorhanges soll dadurch vermieden werden, daß das obere Ende einer jeden Zugschnur vor seiner Befestigung auf der Welle durch ein oberhalb dieser Welle fest angeordnetes Führungselement geführt ist.

Der DE-A-38 11 326 ist ein reversibles Aufspulsystem für Wechselspulen zu entnehmen, bei dem die Zugschnüre eines abnehmbaren Raffrollos, an deren Enden Klettbandstreifen befestigt sind, auf Spulen aufgewickelt werden, die mit einem korrespsondierenden (z.B. Flauschteil/Kletteil) Klettband belegt sind. Die Aufrollspulen sind auf einer Welle montiert, die in mit dem Gebäude fest verbundenen Lagern gelagert ist. Montage bzw. Demontage des Raffrollos erfolgt durch Auflegen bzw. Abheben der Klettbandstreifen auf die bzw. von den Klettbandbelägen der Spsulen. Als Spulen können auch auf der Welle aufgeklegte Streifen eines biegsamen Materials verwendet werden, deren Gesamtbreite weniger als die Hälfte des Wellenumfangs beträgt und die je zwei paralalele, rechtwinklige, zur Wellenachse abstehende flache Vorsprünge aufweisen.Auch bei diesem Aufspulsystem ist ein Verwickeln und Verschlingen der Zugschnüre nicht vermeidbar.

Die CH-A-672 658 betrifft eine Jalousie mit einer Aufzugstrommel zur Aufnahme eines auf- bzw. abwickelbaren Stranges, wobei die Aufzugstrommel mit einem Außengewinde versehen ist und in einer ortsfesten Gewindemutter drehbar gelagert ist, um die Jalousie nicht nur beim Heben, sondern auch beim Senken zwangsweise betätigen zu können. Eine Befestigung der Zugschnüre an einer Aufspulwelle für Raffvorhänge vermittels stopfenartiger Formkörper, die in Bohrungen der Aufspulwelle eingesetzt sind, ist nicht vorgesehen. Der Strang bzw. die Zugschnur ist bei der Jalousie vielmehr vermittels Schrauben an der Aufzugstrommel befestigt.

Die DE-A-30 09 992 beschreibt einen faltbaren bzw. hochziehbaren Vorhang, der leicht und schnell abnehmbar bzw. anbringbar sein soll. Hierzu ist der Vorhang an zweckmäßigen Stellen mit einer Mehrzahl von lösbaren Verbindungselementen aus zwei beliebig koppelbaren Teilen versehen, wobei der eine Teil am Vorhang befestigt ist und der andere Teil einen ununterbrochenen oder unterbrochen ausgebildeten klkeinen Ring trägt, der als Halte- und Führungsglied für eine Schnur dient, die einen Teil der Hochzieh- und Niederlaßvorrichtung des Vorhanges bildet. Bei diesem Vorhang ist eine Mehrzahl von sich in senkrechter Richtung erstreckenden Bändern vorge sehen, die in zweckmäßigen Abständen auf dem Vorhang befestigt sind. Auf diesen Bändern ist in regelmäßigen Abständen je ein erstes Teil einer Mehrzahl von hier als Druckknöpfen ausgebildeten Feder- und Nutverbindungen angebracht. Das andere korrespondierende Teil der als Feder- und Nutverbindung dienenden Druckknöpfe ist derart ausgebildet, daß er einen geschlossenen Ring oder einen offenen Ring oder jedenfalls einen öffnungsfähigen Ring zur Durchführung der einzelnen Zugschnüre aufweist.

Bei den bekannten Raffvorhängen mit Aufspulwellen für die Zugschnüre und Aufwickelsysteme ist ein Verwickeln, Verschlingen, Verfangen, Verheddern und Hängenbleiben, insbesondere an der Aufspulwelle, nicht vermeidbar.

Es ist daher Aufgabe der vorliegenden Erfindung, eine Aufspulwelle für Raffvorhänge der eingangs beschriebenen Art mit einer Befestigung für die Enden der Zugschnüre an der Aufspulwelle so auszubilden, daß ein Verwickeln,Verschlingen, Verfangen, Verheddern und Hängenbleiben an der Aufspulwelle ausgeschlossen ist, wobei ein erforderliches Lösen der Zugschnüre von der Aufspulwelle gewährleistet bleiben soll. Des weiteren soll die Befestigungsvorrichtung preiswert herstellbar sein, wobei das Anbringen und Loslösen an bzw. von der Aufspulwelle mühelos durchführbar ist. Ein unbeabsichtigtes Ablösen der Zugschnurenden von der Aufspulwelle ist ebenso wie ein Verwickeln und Verschlingen der einzelnen Zugschnüre untereinander völlig ausgeschlossen.

Diese Aufgabe wird bei einem Raffvorhang der eingangs beschriebenen Art durch die in den Ansprüchen 1 und 2 angegebenen Merkmale gelöst.

Aufgrund der erfindungsgemäßen Anordnung von in Bohrungen in der Aufspulwelle angeordneten Befestigungseinsätzen bzw. durch die versenkte Anordnung der stopfenförmigen Formkörper für die Befestigung der Zugschnüre können sich diese nicht mehr verwickeln und verschlingen, wenn ein unsachgemäßes Abwickeln des Raffvorhanges von der Aufspulwelle erfolgt. Insbesondere durch die versenkte Anordnung der stopfenförmigen Formkörper in der Aufspulwelle weist diese keine aus ihrer umlaufenden Ebene herausragenden Teile mehr auf, so daß keine Widerstände mehr gegeben sind, an denen der freie Lauf der Zugschnüre gehindert werden kann. Auch wird aufgrund der erfindungsgemäßen Ausgestaltung ein unerwünschtes Aufwickeln einzelner Zugschnüre auf der Aufspulwelle vermieden, d.h. bei einer Betätigung der Aufspulwelle kann sich keine Zugschnur mehr an der Aufspulwelle unerwünschterweise auf dieser aufwickeln.

Vorteilhafte Ausgestaltungen der Erfindung sind in den Unteransprüchen gekennzeichnet.

Ausführungsbeispiele der Erfindung werden nachstehend anhand der Zeichnung näher erläutert. Es zeigen
Fig. 1 teils in Ansicht, teils in einem senkrechten Schnitt einen Abschnitt einer Aufspulwelle mit mehreren Ausführungsformen von Befestigungseinsätzen für die Zugschnüre,
Fig. 2 in einer schaubildlichen vergrößerten Ansicht einen Befestigungseinsatz,
Fig. 3 in einer schaubildlichen Ansicht einen Abschnitt einer montierten Aufspulwelle mit Führungsringen für die Zugschnüre,
Fig. 4 in einer schaubildlichen Ansicht als weitere Ausführungsform einen Abschnitt einer Aufspulwelle mit versenkt angeordneten Aufnahmeöffnungen für stopfenförmige Formkörper zur Befestigung der Zugschnurenden an der Aufspulwelle,
Fig. 5 einen senkrechten vergrößerten Schnitt gemäß Linie V-V in Fig. 4,
Fig. 6 einen vergrößerten senkrechten Schnitt gemäß Linie VI-VI in Fig. 4 und
Fig. 7 einen vergrößerten senkrechten Schnitt gemäß Linie VI-VI in Fig. 4, jedoch mit in die in der Längsnut der Aufspulwelle ausgebildeten Durchbohrungen eingesetzten stopfenförmigen Formkörper, die an die Enden der Zugschnüre angeschlossen sind.

In den Fig. 1 bis 3 ist mit 100 eine hohle Aufspulwelle bezeichnet, in der an den Stellen, an denen je eine Zugschnur 150 abnehmbar befestigt werden soll, Bohrungen 12 angebracht sind, die zur Aufnahme des knapp passenden und daher festsitzenden Befestigungseinsatzes 13 geeignet sind. Dieser Befestigungseinsatz 13 besteht im wesentlichen aus einem vorzugsweise zylindrischen und zweckmäßigerweise unten offenen Hauptkörper 13a, der nach oben durch eine mit einer zentralen Öffnung 13c versehenen dachförmigen Abdeckung 13b abgeschlossen ist.Durch diese Öffnung 13c ist das mit einer Verdickung 14, z.B. einem Knoten oder einem Schmelztropfen, versehene Ende der Zugschnur 150 von unten durchgezogen. Mindestens der Hauptkörper 13a dieses Befestigungseinsatzes besteht aus elastischem Material wie UV-beständigem elastischen oder einem anderen geeigneten Kunststoff. Vorzugsweise jedoch ist der ganze Befestigungseinsatz einstückig aus dem gleichen elastischen Material gefertigt.

Der Außendurchmesser des Hauptkörpers 13a ist so auf den Innendurchmesser der Bohrung 12 abgestimmt, daß er zwar ohne allzu großen Kraftaufwand in diese eingeführt und wieder herausgezogen werden kann, aber nicht durch z.B. zufällige Erschütterungen gelockert oder gar herausgeschleudert wird.

Da der Außendurchmesser der dachförmigen Abdeckung 13b genügend weit über den Rand der Bohrung 12 hinausreicht und die Abmessungen der Zugschnurverdickung 14 die der Öffnung 13c in der Abdeckung 13b des Befestigungseinsatzes 13 ausreichend übertreffen, kann weder die Zugschnur 150 zusammen mit dem Befestigungseinsatz 13 aus der Bohrung 12 unbeabsichtigt herausgezogen werden, noch in das Innere der Aufspulwelle 100 hineinfallen, wenn diese als Hohlwelle ausgebildet ist.

Der Befestigungseinsatz 13, der neben einer zylindrischen Formgebung auch andere geometrische Formen mit anderen geometrischen Querschnitten aufweisen kann, kann die in Fig. 1 dargestellten Gestaltungen haben. Die in der Aufspulwelle 100 vorgesehenen Bohrungen für die Befestigungseinsätze 13 weisen Abmessungen und Formgebungen auf, die denen der Befestigungseinsätze 13 entsprechen, damit ein Paß- und Preßsitz des Befestigungseinsatzes 13 in der Bohrung gewährleistet ist.

Fig. 3 zeigt einen Abschnitt einer montierten Aufspulwelle 100 mit Führungsringen 16 für die Zugschnüre 150, wobei die Befestigung dieser Zugschnüre auf der linken Seite der Figur auf die erfindungsgemäße Weise bewerkstelligt wird, wobei im rechten Teil der Figur zum Vergleich eine nach der DE-A-38 11 326 abnehmbare Befestigung der einen Klettstreifen tragenden Zugschnurenden auf der mit korrespondierenden Klettbelägen versehenen Aufspulwelle wiedergegeben ist.

Die Aufspulwelle 100 ist als zylindrische Hohlwelle oder als Vollwelle ausgebildet. Ihre umlaufende Wandfläche ist mit 111 bezeichnet (Fig.5).

Bei der in Fig. 4 gezeigten Ausführungsform ist die Aufspulwelle 100 mit einer Längsnut 120 versehen. Bei dem in Fig. 4 und 5 gezeigten Ausführungsbeispiel weist die Längsnut 120, die sich von dem einen Ende zum anderen Ende der Aufspulwelle 100 erstreckt, einen etwa rechteckförmigen Querschnitt auf. Begrenzt ist die Längsnut 120 von den seitlichen Wandflächen 121,122 und der bodenseitigen Wandfläche 123 (Fig.5).

In der bodenseitigen Wandfläche 123 der Längsnut 120 ist eine Anzahl von Aufnahmeöffnungen 130 vorgesehen, die als Durchbohrungen 130' ausgebildet sind. Diese Aufnahmeöffnungen 130 sind in gleichen Abständen im Bereich der Längsnut 120 ausgebildet, jedoch auch eine andere Anordnung der Aufnahmeöffnungen 130 kann vorgesehen sein. In denjenigen Fällen, in denen die Aufspulwelle 100 als Hohlwelle ausgebildet ist, sind die Aufnahmeöffnungen 130 als Durchbohrungen 130' ausgebildet. Ist die Aufspulwelle 100 als Vollwelle ausgebildet, dann bestehen die Aufnahmeöffnungen 130 aus Bohrungen bzw. Sackbohrungen.

Diese Durchbohrungen 130' dienen zur Aufnahme von stopfenförmigen Formkörpern 140. Jeder stopfenförmige Formkörper 140 besteht aus einem kopfartigen Abschnitt 141 und einem halsartig eingezogenen Abschnitt 142. Durchmesser und Formgebung der Durchbohrungen 130' entsprechen der Form und dem Querschnitt des halsartig eingezogenen Abschnittes 142 des stopfenförmigen Formkörpers 140, so daß nach dem Einstecken des stopfenförmigen Formkörpers 140 in eine Durchbohrung 130' der Formkörper unter Preßsitz an der die Durchbohrung 130' begrenzenden Wand gehalten ist. Der stopfenförmige Formkörper 140 kann als Vollkörper ausgebildet sein; es besteht jedoch auch die Möglichkeit, den stopfenförmigen Formkörper 140 als Hohlkörper auszubilden. Dieser stopfenförmige Formkörper 140 besteht bevorzugterweise aus federnd-elastischen Kunststoffen, jedoch auch anderes geeignetes Material kann für die Formkörper 140 verwendet werden. Der kopfartige und mit einem umlaufenden Abschnitt aus der Umlaufebene des halsartig eingezogenen Abschnittes 142 herausragende Abschnitt 141 des stopfenförmigen Formkörpers 140 ist so bemessen, daß nach dem Einstecken des halsartig eingezogenen Abschnittes 142 in eine Durchbohrung 130' der kopfartige Abschnitt 141 auf der bodenseitigen Wandfläche 123 der Längsnut 120 im Bereich der Durchbohrung 130' aufliegt.

An den stopfenförmigen Formkörper 140 ist das Ende 151 der Zugschnur 150 angeschlossen (Fig.7).

Die Abmessungen der Längsnut 120 und ihre Querschnittsformgebung sind derart, daß jeder stopfenförmige Formkörper 140 nach dem Einsetzen in eine der Durchbohrungen 130' der Längsnut 120 mit seiner kopfartigen Oberfläche stufenlos in die vom Umfang der Aufspulwelle 100 gebildete Ebene übergeht, so daß die Oberfläche 141a des stopfenförmigen Formkörpers 140 in der vom Umfang der Aufspulwelle 100 gebildeten Ebene liegt. Die Oberfläche 141a des kopfartigen Abschnittes 141 des stopfenförmigen Formkörpers 140 ist bogenförmig verlaufend ausgebildet, wobei die Oberfläche 141 dem Verlauf eines Teils des Kreises entspricht, der der Aufspulwelle 100 zugrunde liegt, d.h. der Radius des Teilkreises, der der Oberfläche 141a des kopfartigen Abschnittes 141 des stopfenförmigen Formkörpers 140 zugrunde liegt, entspricht dem Radius des Kreises bzw. des Durchmessers der Aufspulwelle 100.

Ist die Aufspulwelle 100 als Hohwelle ausgebildet, dann ist die Längsnut 120 in der Wandfläche 111 der Aufspulwelle 100 als Wandflächenvertiefung ausgebildet, in der die Aufnahmeöffnungen 130 für die stopfenförmigen Formkörper 140 als Durchbohrungen 130' vorgesehen sind.

Die Längsnut 120 mit den Aufnahmeöffnungen 130 kann sich über die gesamte Länge der Aufspulwelle 100 erstrecken. Nach einer weiteren Ausführungsform besteht jedoch die Möglichkeit, die Längsnut 120 in Form von einzelnen, hintereinanderliegenden Abschnitten in der Aufspulwelle 100 vorzusehen, so daß dann jeder Längsnutenabschnitt eine Länge aufweist, die es ermöglicht, zwei oder drei oder eine andere Zahl von Aufnahmeöffnungen 130 aufzunehmen.

Die Längsnut 120 kann auch eine andersartig ausgebildete Querschnittsform als in den Zeichnungen dargestellt aufweisen. Der Querschnittsform der Längsnut 120 kann die Querschnittsform des kopfartigen Abschnittes 141 des stopfenförmigen Formkörpers 140 angepaßt sein. Der halsartig eingezogene Abschnitt 142 des stopfenförmigen Formkörpers 140 kann eine kreisförmige, jedoch auch eine andere Querschnittsform aufweisen. Die Aufnahmeöffnungen 130 besitzen dann eine entsprechende Formgebung. Die Höhe des kopfartigen Abschnittes 141 des stopfenförmigen Formkörpers 140 ist gleich oder kleiner gegenüber der Höhe der Längsnut 120, damit im eingesteckten Zustand die stopfenförmigen Formkörper 140 nicht aus der Umfangsebene deer Aufspulwelle herausragen.

## Patentansprüche

1. Raffvorhang mit einer Aufspulwelle (100) mit Befestigungen für die Enden von Zugschnüren (150), dadurch gekennzeichnet, daß in in der hohlen Aufspulwelle (100) ausgebildeten Bohrungen (12) knapp passende, unter Klemm- und Preßsitz gehaltene, bei Bedarf lösbare Befestigungseinsätze (13) aus elastischem Material angeordnet sind, die mit den Enden der Zugschnüre (150) verbunden sind.

2. Raffvorhang mit einer Aufspulwelle (100) mit Befestigungen für die Enden von Zugschnüren (150), dadurch gekennzeichnet, daß die Aufspulwelle (100) mit einer Längsnut (120) versehen ist, die in ihrer bodenseitigen Wandfläche (123) eine Anzahl von im Abstand voneinander angeordneten Aufnahmeöffnungen (130), wie Bohrungen und Durchbohrungen, zur Aufnahme der stopfenförmigen Formkörper (140) aufweist, die in den Bohrungen bzw. Durchbohrungen (130') unter Klemm- und Paßsitz derart eingesetzt sind, daß die Oberfläche (141a) ihrer kopfartigen Abschnitte (141) stufenlos in die vom Umfang der Aufspulwelle (100) gebildeten Ebene übergehen.

3. Raffvorhang nach Anspruch 1 und 2, dadurch gekennzeichnet, daß die Befestigungseinsätze (13) einen vorzugsweise zylindrischen Hauptkörper (13a) mit einer über den Rand der Bohrungen (12) hinausragenden dachförmigen Abdeckung (13b) mit einer vorzugsweise zentralen Öffnung (13c) aufweisen, durch die von unten das mit einer Verdickung (14) versehene Ende der Zugschnur (150) hindurchgezogen ist.

4. Raffvorhang nach einem der Ansprüche 1 bis 3, dadurch gekennzeichnet, daß der Hauptkörper (13a) auch nach unten zu abgeschlossen und als Hohlkörper ausgebildet ist.

5. Raffvorhang nach einem der Ansprüche 1 bis 4, dadurch gekennzeichnet, daß die Verdickung (14) ein Knoten ist.

6. Raffvorhang nach einem der Ansprüche 1 bis 5, dadurch gekennzeichnet, daß die Verdickung (14) ein Schmelztropfen ist.

7. Raffvorhang nach einem der Ansprüche 2 bis 6, dadurch gekennzeichnet, daß die Aufspulwelle (100) aus einer Hohlwelle besteht, in deren Wandfläche (111) die Längsnut (120) durch eine Wandflächenvertiefung ausgebildet ist, in der die Aufnahmeöffnungen (130) für die stopfenförmigen Formkörper (140) als Durchbohrungen (130') ausgebildet sind.

8. Raffvorhang nach einem der Ansprüche 2 bis 7, dadurch gekennzeichnet, daß die Aufspulwelle (100) aus einem Vollkörper besteht, in dem die Längsnut (120) eingelassen ist, in der die Aufnahmeöffnungen (130) für die stopfemnförmigen Formkörper (140) als Bohrungen ausgebildet sind.

9. Raffvorhang nach einem der Ansprüche 2 bis 8, dadurch gekennzeichnet, daß jeder stopfenförmige Formkörper (140) aus einem kopfartigen Abschnitt (141) und einem einzogenen halsartigen Abschnitt (142) besteht, wobei die Höhe des kopfartigen Abschnittes (141) gleich oder kleiner gegenüber der Höhe der Längsnut (120) ist.

10. Raffvorhang nach einem der Ansprüche 2 bis 9, dadurch gekennzeichnet, daß die Oberfläche (141a) des kopfartigen Abschnittes (141) des stopfenförmigen Formkörpers (140) bogenförmig verlaufend ausgebildet ist und in der Form einem Teil des Kreises entspricht, der der Aufspulwelle (100) zugrunde liegt.

11. Raffvorhang nach einem der Ansprüche 2 bis 10, dadurch gekennzeichnet, daß die Längsnut (120) aus einzelnen, in Reihe hintereinanderliegend angeordneten und in der Aufspulwelle (100) ausgebildeten Nutabschnitten besteht, wobei jeder Längsnutabschnitt mindestens eine Aufnahmeöffnung (130) aufweist.

## Claims

1. Roman shade with a winding axis (100) with means for fixing the ends of drawing cords (150),
**characterized in that**
attachment inserts (13) which are detachable if necessary of elastic material are disposed in drilled holes (12) formed in the hollow winding axis (100) that fit tightly and are retained by means of force fit and press fit and which are connected to the ends of the drawing cords (150).

2. Roman shade with a winding axis (100) with means for fixing the ends of the drawing cords (150),
**characterized in that**
the winding axis (100) is provided with an elongated groove (120) which, in its bottom wall area (123), possesses a plurality of spaced-apart accommodation apertures (130), such as drilled holes and perforations, for receiving the plug-like shaped elements (140) which are inserted into the drilled holes or perforations (130') subject to force fit and press fit in such a way that the surface (141a) of their head-like sections merge continuously with the plane formed by the circumference of the winding axis (100).

3. Roman shade according to Claims 1 and 2,
**characterized in that**
the attachment inserts (13) possess a preferably cylindrical main member (13a) having a roof-like covering (13b) projecting over the rim of the drilled holes (12) with a preferably central opening (13c), through which the end that is provided with a thickened portion (14) of the drawing cord (150) is drawn.

4. Roman shade according to any of Claims 1 to 3,
**characterized in that**
the main member (13a) is also constructed so as to be closed towards the bottom and to possess the form of a hollow body.

5. Roman shade according to any of Claims 1 to 4,
**characterized in that**
the thickened portion (14) is a knot.

6. Roman shade according to any of Claims 1 to 5,
**characterized in that**
the thickened portion is a bead of molten material.

7. Roman shade according to any of Claims 2 to 6,
**characterized in that**
the winding axis (100) is comprised of a hollow shaft, into whose wall area (111) the longitudinal groove is formed by means of a wall area recess, in which the accommodation apertures (130) for the plug-like shaped members (140) are constructed in the form of perforations (130').

8. Roman shade according to any of Claims 2 to 7,
**characterized in that**
the winding axis (100) is comprised of a solid member, into which the longitudinal groove (120) is sunk, wherein the accommodation apertures (130) for the plug-like shaped members (140) are constructed in the form of drilkled holes.

9. Roman shade according to any of Claims 2 to 8,
**characterized in that**
each plug-like shaped member (140) is comprised of a head-like section (141) and a constricted neck-like section (142), in which case the height of the head-like section (141) is equal to or smaller in comparison with the depth of the longitudinal groove (120).

10. Roman shade according to any of Claims 2 to 9,
**characterized in that**
the surface (141a) of the head-like section (141) of the plug-like shaped member (140) is constructed so as to proceed curvedly and, in the configuration, corresponds to a part of the circle upon which the winding axis (100) is based.

11. Roman shade according to any of Claims 2 to 10,
**characterized in that**
the longitudinal groove (120) is comprised of individual groove sections disposed in a file behind each other and constructed in the winding axis, in which case each longitudinal groove section possesses at least one accommodation aperture (130).

## Revendications

1. Rideau plissé avec un axe d'enroulement (100) avec des fixations pour les extrémités de cordons de traction (150), **caractérisé en ce** que des inserts de fixation (13) en matière élastique, juste à la mesure, maintenus par ajustement serré et serré, au besoin amovibles, sont placés dans des forures (12) configurées dans l'axe d'enroulement creux (100), ces inserts de fixation étant reliés aux extrémités des cordons de traction (150).

2. Rideau plissé avec un axe d'enroulement (100) avec des fixations pour les extrémités de cordons de traction (150), **caractérisé en ce** que l'axe d'enroulement (100) est pourvu d'une gorge longitudinale (120) qui présente, dans sa face de paroi (123) côté fond, un certain nombre d'ouvertures de logement (130), comme des forures et des percements, placées à un certain écart l'une de l'autre, pour loger les corps moulés (140) en forme de bouchon qui sont mis en place dans les forures ou percements (130') par ajustage serré et pressé de telle manière que la face supérieure (141a) de leurs sections de type tête (141) se confond en continu dans le plan formé par la périphérie de l'axe d'enroulement (100).

3. Rideau plissé selon la revendication 1 et 2, **caractérisé en ce** que les inserts de fixation (13) présentent un corps principal (13a), de préférence cylindrique, avec un recouvrement en forme de toit (13b), qui fait saillie au-delà du bord des forures (12), avec une ouverture de préférence cnetrale (13c) par laquelle l'extrémité du cordon de traction (150) qui est pourvue d'un épaississement (14) est passée par le bas.

4. Rideau plissé selon l'une des revendications 1 à 3, **caractérisé en ce** que le corps principal (13a) est également fermé vers le bas et est configuré comme un corps creux.

5. Rideau plissé selon l'une des revendications 1 à 4, **caractérisé en ce** que l'épaississement (14) est un noeud.

6. Rideau plissé selon l'une des revendications 1 à 5, **caractérisé en ce** que l'épaississement (14) est une goutte de fusion.

7. Rideau plissé selon l'une des revendications 2 à 6, **caractérisé en ce** que l'axe d'enroulement (100) est constitué par un axe creux dans la face de paroi (111) duquel la gorge longitudinale (120) est formée par un enfoncement dans la face de paroi dans lequel les ouvertures de logement (130) pour les corps moulés en forme de bouchon (140) sont configurées comme percements (130').

8. Rideau plissé selon l'une des revendications 2 à 7, **caractérisé en ce** que l'axe d'enroulement (100) est constitué par un corps plein dans lequel la gorge longitudinale (120) est enchâssée dans laquelle ouvertures de logement (130) pour les corps moulés en forme de bouchon (140) sont configurées comme des forures.

9. Rideau plissé selon l'une des revendications 2 à 8, **caractérisé en ce** que chaque corps moulé en forme de bouchon (140) est constitué par une section de type tète (141) et une section rentrée de type col (142), la hauteur de la section de type tête (141) étant égale ou inférieure à la hauteur de la gorge longitudinale (120).

10. Rideau plissé selon l'une des revendications 2 à 9, **caractérisé en ce** que la face supérieure (141a) de la section de type tête (141) du corps moulé en forme de bouchon (140) est configurée avec une allure en forme d'arc et correspond, quant à sa forme, à une partie du cercle qui est à la base de l'axe d'enroulement (100).

11. Rideau plissé selon l'une des revendications 2 á 10, **caractérisé en ce** que la gorge longitudinale (120) est constituée par différentes sections de gorge placées en rangée l'une derrière l'autre et configurées dans l'axe d'enroulement (100), chaque section de gorge longitudinale présentant au moins une ouverture de logement (130).
